# EUROPÄISCHE PATENTSCHRIFT

(11) **EP 0 916 068 B1**
(45) Veröffentlichungstag und Bekanntmachung des Hinweises auf die Patenterteilung: **07.11.2001**
(21) Anmeldenummer: 97942841.4
(22) Anmeldetag: 01.08.1997
(51) Int. Cl.: F42B 5/08, F42B 3/113

(54) **LASERINITIIERTES SIMULTANES ANZÜNDSYSTEM**
LASER INITIATED SIMULTANEOUS IGNITION SYSTEM
SYSTEME DE MISE A FEU SIMULTANE AMOR ABLE PAR LASER

(30) Priorität: 02.08.1996 DE 19631198; 07.05.1997 DE 19719273
(43) Veröffentlichungstag der Anmeldung: 19.05.1999
(73) Patentinhaber: Dynamit Nobel GmbH Explosivstoff- und Systemtechnik, 53840 Troisdorf (DE)
(72) Erfinder: HAGEL, Rainer, D-91058 Erlangen (DE); KRAUSE, Bernd, D-90411 Nürnberg (DE); REDECKER, Klaus, D-90431 Nürnberg (DE); SEEBECK, Wolfram, D-90592 Schwarzenbruck (DE)
(74) Vertreter: Scherzberg, Andreas, Dr.
(86) Internationale Anmeldenummer: EP9704190
(87) Internationale Veröffentlichungsnummer: WO9805918

(56) Entgegenhaltungen:
- DE-C- 4 313 571
- US-A- 3 177 651
- US-A- 3 620 166
- US-A- 5 191 167

## Beschreibung

Die Erfindung bezieht sich auf ein laserinitiiertes simultanes Anzündsystem mit mindestens einer Anzündladung und/oder einem Explosivstoff aufweisenden Treibmodul.

Aus dem Stand der Technik sind verschiedene Verfahren zur Initiierung, d.h. Anzündung, von Anzündladungen bzw. Explosivstoffen durch Laserlicht bekannt. Hierbei kann der Laserstrahl über einen Lichtleiter direkt oder über eine nachgeschaltete Fokussieroptik fokussiert auf die Anzündladung oder direkt auf den Explosivstoff bzw. die Anzündladung gerichtet werden. Bei auf die Laserinitiierung abgestimmten Rahmenbedingungen kann mit relativ geringer Laserenergie der Anzündvorgang in Gang gesetzt werden. Bei einem Anzündsystem für mehrere Treibmodule bzw. Anzündladungen wird jeweils mindestens ein Lichtleiter zu jedem Treibmodul bzw. jeder Anzündladung geführt, wobei jeder Lichtleiter gleichzeitig mit entsprechendem Laserlicht gespeist wird und die Anzündladungen bzw. Treibmodule dadurch gleichzeitig angezündet werden.

Unter ungünstigen mechanischen und räumlichen Bedingungen, beispielsweise im Ladungsraum einer Panzerhaubitze, ist dieses Anzündsystem wegen seines Platzbedarfes und seiner Empfindlichkeit und aus Kostengründen nicht geeignet.

US 3,177,651 beschreibt ein laserinitiiertes Anzündsystem zur gleichzeitigen Anzündung von zwei Munitionen. Ein Laserstrahl wird durch einen teildurchlässigen Spiegel in zwei Strahlen aufgeteilt, die jeweils auf ein Anzündsystem in den beiden Munitionen gelenkt werden. Dort bewirken diese beiden Teilstrahlen den Anzündvorgang.

Die gattungsbildende US 5,191,167 (Basis für den Oberbegriff des Anspruchs 1) beschreibt ein laserinitiiertes Anzündsystem mit einem Lichtleiter. Dieser Lichtleiter ist so ausgebildet, daß auf seiner Außenseite aufgebrachtes Schwarzpulver durch den Laserstrahl initiiert wird und dadurch den Anzündvorgang einleitet.

Der Erfindung liegt die Aufgabe zugrunde, ein vereinfachtes und verbessertes laserinitiiertes simultanes Anzündsystem für großkalibrige Munition mit zwei hintereinanderliegenden Explosivstoff aufweisenden Treibmodulen im Ladungsraum der Munition anzugeben.
Diese Aufgabe wird gelöst durch die Merkmale des Anspruchs 1.

Bei dem erfindungsgemäßen Anzündsystem ist entlang des Strahlweges eines Laserstrahls zum Auskoppeln mindestens eines Teiles des Laserstrahls bzw. -lichtes eine Auskoppelvorrichtung angeordnet. Durch die Auskoppelvorrichtung wird bei auftreffendem Laserstrahl die Anzündladung bzw. der Explosivstoff des Treibmoduls angezündet. Die Auskoppelvorrichtung koppelt aus dem Laserstrahl so viel Lichtenergie aus, dass diese zum Anzünden des Explosivstoffes bzw. der Anzündladung ausreicht. Jede Anzündladung bzw. jedes Treibmodul entlang der optischen Achse des Laserstrahls wird annähernd gleichzeitig angezündet. Da keine Lichtleiter zur Zuführung des Laserlichts verwendet werden, ist damit ein sehr einfaches, kompaktes und zuverlässiges simultanes Anzündsystem geschaffen. Die Lage der Treibmodule bzw. Anzündladungen, d. h. ihre Entfernung und Stellung zur Laserlichtquelle, kann variieren, ohne daß dadurch die Anzündsicherheit verschlechtert wird.

Erfindungsgemäß weist jedes Treibmodul bzw. jede Anzündladung einen Zündkanal auf, in dem die Auskoppelvorrichtung angeordnet ist. Die Treibmodule bzw. Anzündladungen sind derart angeordnet, daß die Zündkanäle einen einzigen geradlinigen und durchgehenden Kanal für den Laserstrahl bilden. Bei dieser Anordnung können mehrere Anzündladungen bzw. Treibmodule in einer Linie angeordnet und annähernd gleichzeitig gezündet werden, beispielsweise im Ladungsraum einer Panzerhaubitze.

In einer bevorzugten Ausführungsform wird von jeder Auskoppelvorrichtung gleichzeitig ein Teil des Laserstrahls bzw. -lichts ausgekoppelt, d.h. das Laserlicht fällt unter Vernachlässigung der Ausbreitungsgeschwindigkeit des Lichts auf alle Auskoppelvorrichtungen gleichzeitig, wodurch auch das Anzünden der Treibmodule bzw. Anzündladungen gleichzeitig erfolgt.

Die Auskoppelvorrichtung kann dabei ein optisches Element sein, das einen Teil des Laserstrahles bzw. -lichtes auf den Explosivstoff bzw. die Anzündladung ablenkt. Hierbei kann es sich um ein optisch teildurchlässiges Element handeln, das nur einen Teil des ankommenden Laserstrahls reflektiert, und den übrigen Teil im Strahlquerschnitt unverändert zum nächsten Treibmodul bzw. Anzündladung durchläßt; oder es kann sich um einen Spiegel handeln, der nur einen Teil, beispielsweise einen Sektor des Laserstrahles, auf den Explosivstoff bzw. die Anzündladung umlenkt.

In einer anderen Ausführungsform kann die Auskoppelvorrichtung aber auch als ein pyrotechnisches Element ausgebildet sein, auf das mindestens ein Teil des Laserstrahls auftrifft, wodurch es entzündet wird und seinerseits den Explosivstoff des jeweiligen Treibmoduls bzw. die Anzündladung entzündet. Durch die Verwendung pyrotechnischer Elemente kann eine sehr preiswerte Lösung realisiert werden.

Auch die pyrotechnische Auskoppelvorrichtung kann derart ausgebildet sein, daß sie jeweils nur einen Teil des Laserstrahls ausblendet, so daß der übrige Teil des Laserstrahls den jeweiligen Zündkanal passieren und auf die Auskoppelvorrichtungen der folgenden Treibmodule bzw. Anzündladungen auftreffen und diese anzünden kann.

In einer ersten Ausführungsform ist die pyrotechnische Auskoppelvorrichtung ringförmig ausgebildet, wobei die Auskoppelvorrichtung erst nach Entzünden und Abbrennen mindestens eines Teiles des Innenumfangs des Ringes den Laserstrahl in diesem Bereich nicht mehr ausblendet, woraufhin der Laserstrahl auf den Auskoppelring des folgenden Treibmoduls bzw. der folgenden Anzündladung fällt.

Dabei ist besonders vorteilhaft, wenn der innere Teil des Ringes eine geringe axiale Länge aufweist, d.h. weniger Substanz hat und dadurch schneller entzündbar und abbrennend ist. Dadurch wird ein sehr schneller Abbrand des inneren Teiles erreicht, so daß der Laserstrahl schon nach kurzer Zeit den inneren Umfangsring des Auskoppelrings des folgenden Treibmoduls bzw. der folgenden Anzündladung anzünden kann.

In einer anderen Ausführungsform weist die pyrotechnische Auskoppelvorrichtung einen in die Zündkanalmitte ragenden Teil auf, so daß dieser Teil aller Auskoppelvorrichtungen gleichzeitig von dem Laserstrahl erfaßt werden kann. Dazu müssen diese Teile derart versetzt zueinander angeordnet sein, daß sie nicht ein anderes hineinragendes Teil eines anderen Treibmoduls vollständig abschatten. Dadurch kann mit einer preiswerten und einfach herstellbaren pyrotechnischen Anzündtechnik ein nahezu gleichzeitiges Anzünden aller Treibmodule bzw. Anzündladungen realisiert werden.

In einer bevorzugten Ausführungsform ist die pyrotechnische Auskoppelvorrichtung eine mit Explosivstoff beschichtete Folie, beispielsweise eine Kunststoffolie.

Vorzugsweise ist der Explosivstoff der Folie und/oder des Treibmoduls derart ausgewählt bzw. modifiziert, daß er im Bereich der Wellenlänge des Laserlichtes einen hohen Absorptionsgrad hat. Dadurch wird die Mindest-Laserenergie zum Anzünden des Explosivstoffs des Treibmoduls bzw. der Folie herabgesetzt, so daß mit geringerer Energiedichte und mit einem miniaturisierten Lasersystem angezündet werden kann.

Im folgenden werden unter Bezugnahme auf die Zeichnungen mehrere Ausführungsbeispiele der Erfindung näher erläutert.

Es zeigen:
- Fig. 1: eine Ausführungsform eines laserinitiierten Anzündsystems mit sechs Treibmodulen, die jeweils einen optischen Strahlteiler als Auskoppelvorrichtung aufweisen,
- Fig. 2: eine ringförmige pyrotechnische Auskoppelvorrichtung in Draufsicht,
- Fig. 3: die Auskoppelvorrichtung der Fig. 2 im Längsschnitt,
- Fig. 4: die pyrotechnische Auskoppelvorrichtung der Fig. 2 im Querschnitt mit angezündeten und teilweise abgebrannten Innenumfangsrand,
- Fig. 5: Längsschnitt der pyrotechnischen Auskoppelvorrichtung der Fig. 2 mit teilweise abgebrannten Innenumfangsrand,
- Fig. 6: eine weitere Ausführungsform einer pyrotechnischen Auskoppelvorrichtung mit dreieckigem Ringquerschnitt,
- Fig. 7: eine weitere Ausführungsform einer pyrotechnischen Auskoppelvorrichtung im Querschnitt mit keilförmigen Ringquerschnitt,
- Fig. 8: eine weitere Ausführungsform einer pyrotechnischen Auskoppelvorrichtung mit einem kreissektorartigen zur Mitte ragenden Teil,
- Fig. 9: eine weitere Ausführungsform einer pyrotechnischen Auskoppelvorrichtung mit einem radial nach innen abstehenden Steg,
- Fig. 10: eine weitere Ausführungsform einer pyrotechnischen Auskoppelvorrichtung mit einem den Kreisdurchmesser bildenden Steg,
- Fig. 11: eine weitere Auskoppelvorrichtung einer pyrotechnischen Auskoppelvorrichtung mit einem nicht durch die Kreismitte verlaufenden durchgehenden Steg,
- Fig. 12: eine weitere pyrotechnische Auskoppelvorrichtung mit einem in den Zündkanal ragenden Segment, und
- Fig. 13: einen Querschnitt einer Ausführungsform des Anzündsystems mit pyrotechnischen Auskoppelvorrichtungen der Fig. 12.

In Figur 1 ist der Ladungsraum 10 eines Geschützes dargestellt, an dessen offenes Ende 11 sich ein nicht gezeigter Geschützlauf mit einem Geschoß anschließt. In dem von einem Rohr 12 gebildeten Ladungsraum 10 sind sechs ringartige, Explosivstoff aufweisende Treibmodule 15 hintereinanderliegend angeordnet. In seinem Zentrum weist jedes Treibmodul 15 einen durchgehenden Zündkanal 14 auf. Jedes Treibmodul 15 besteht aus einem Explosivstoffring 16, dessen Innenumfang mit einer Anzündhülse 17 ausgekleidet ist, die den Zündkanal 14 umgibt. In der Anzündhülse 17 ist als optische Auskoppelvorrichtung ein Glasplättchen 18 angeordnet, das ungefähr 45° zur Längsachse der Zündkanäle 14 angestellt ist. Das Glasplättchen 18 bildet einen teildurchlässigen Spiegel für in die Zündkanäle 14 eingespeistes Laserlicht.

Als optischer Strahlteiler kann statt der Glasplatte 18 auch eine transparente Folie, ein Prisma oder ein teildurchlässiger Spiegel verwendet werden.

Die Zündmodule 15 sind derart hintereinander angeordnet, daß ihre Zündkanäle 14 einen einzigen geradlinigen und durchgehenden Kanal für einen Laserstrahl bilden. An dem geschlossenen Ende des Ladungsraumes 10 ist in einem Abschlußblock 21 ein Lasergerät 22 derart angeordnet, daß seine optische Achse in einer Linie liegt mit den Längsachsen der Treibmodule 15. Der von dem Lasergerät 22 ausgehende Laserstrahl 23 verläuft also auf der optischen Längsachse der Zündkanäle 14.

Die Glasplättchen 18 wirken als optische Strahlteiler, die jeweils einen Teil des Laserstrahllichtes auskoppeln. Der Laser 22 bildet zusammen mit den speziellen Treibmodulen 15 ein laserinitiiertes simultanes Anzündsystem.

Statt durch das Lasergerät 22 kann das Laserlicht auch durch einen Lichtleiter in die Zündkanäle 14 eingespeist werden. Der parallele Laserstrahl ist aufgeweitet und hat einen Durchmesser von wenigen Millimetern. Der Laserstrahl kann in anderen Ausführungsformen auch fokussiert oder divergent sein.

Zum Anzünden der Treibmodule 15 gibt das Lasergerät 22 einen kurzen energiereichen Laserimpuls aus, der die Zündkanäle 14 der Treibmodule 15 durchläuft. Durch die Glasplättchen 18 in den Zündkanälen 14 wird jeweils ein ungefähr 15%-iger Lichtanteil des Laserstrahls radial nach außen reflektiert, wo der reflektierte Strahl 25 die Anzündhülse 17 anzündet. Die Anzündhülse 17 ihrerseits zündet den Explosivstoffring 16 an. Der Laserstrahl 23 trifft auf alle Glasplättchen 18 der Treibmodule 15 gleichzeitig auf, weshalb auch die Treibladungen 15 alle gleichzeitig angezündet werden.

In den Fign. 2 bis 13 werden Ausführungsbeispiele gezeigt, bei denen die Initiierung, d.h. die Anzündung, der Treibladungen nicht durch ein optisches, sondern durch ein pyrotechnisches Element vorgenommen wird. Die Fign. 2 bis 12 zeigen ausschließlich pyrotechnische Auskoppelvorrichtungen ohne einen sie umgebenden Explosivstoffring. Die pyrotechnischen Auskoppelvorrichtungen sind jeweils anstelle der optischen Auskoppelvorrichtung des Treibmoduls der Fig. 1b in den Explosivstoffring 16 eingesetzt.

In den Fign. 2 bis 5 ist die einfachste Ausführungsform einer pyrotechnischen Auskoppelvorrichtung 30 dargestellt. Diese Auskoppelvorrichtung 30 besteht aus einem zylinderförmigen Anzündring 31, in dessen Mitte ein freier durchgehender Kanal 32 angeordnet ist.

Bei Auftreffen des Laserstrahls 23 wird der Anzündring 31 an seinem dem Laserlicht zugewandten Ende seines Innenumfangsrandes angezündet und brennt von innen nach außen ab. Dabei vergrößert sich der Innendurchmesser des Kanals 32 derart, daß der Laserstrahl 23 auf einen dahinterliegenden Anzündring 31' fällt und diesen ebenfalls anzündet. Dieser Vorgang geht derart schnell vor sich, daß diese pyrotechnischen Auskoppelvorrichtungen 30,30' annähernd gleichzeitig angezündet werden, so daß auch die Explosivstoffringe annähernd gleichzeitig angezündet werden.

In den Fign. 6 und 7 sind weitere rotationssymmetrische pyrotechnische Auskoppelvorrichtungen 30₁, 30₂ dargestellt, die jeweils aus einem Anzündring 35,40 bestehen. Während die Ausführungsform des Anzündringes der Fig. 6 die Ringquerschnittsform eines gleichseitigen Dreieckes mit nach innen weisender Spitze aufweist, ist der Anzündring 38 der Fig. 7 in seinem Querschnittsprofil keilförmig ausgebildet. Beiden Anzündringen 35,38 ist gemeinsam, daß die axiale Dicke des Innenumfangsrandes des Anzündringes 35,38 innen sehr klein ist und erst nach außen hin zunimmt. Dadurch wird ein schneller Abbrand des inneren Teils des Anzündringes und dadurch wiederum ein schnelles Anzünden des/der nachfolgenden Anzündringe gewährleistet.

Der Laserstrahl muß in jedem Fall einen größeren Durchmesser haben, als der innere materialfreie Bereich der pyrotechnischen Anzündvorrichtungen.

In den Fign. 8 bis 11 sind pyrotechnische Anzündringe dargestellt, die nicht rotationssymmetrisch sondern asymmetrisch sind und bei denen ein segmentartiger Teil in den Zündkanal bzw. den Laserstrahlquerschnitt hineinragt. Allen diesen Auskoppelvorrichtungen ist gemeinsam, daß mehrere derartige Auskoppelelemente hintereinander angeordnet werden können, ohne daß sie sich gegenseitig abschatten. Dadurch ist gewährleistet, daß der Laserstrahl, bei richtiger Anordnung der Anzündringe auf mehrere hintereinander angeordnete Anzündringe gleichzeitig fällt, wodurch wiederum eine gleichzeitige Anzündung der Auskoppelvorrichtungen und damit des Explosivstoffes der Treibmodule gewährleistet ist.

Bei der Auskoppelvorrichtung 39₁ der Fig. 8 ragt ein kreissektorartiger Teil 41 einstückig von dem Außenring 40 zur Mitte.

Bei der in Fig. 9 dargestellten Ausführungsform der Auskoppelvorrichtung 39₂ ragt von dem Außenring 40 ein stegartiger Teil 42 radial nach innen.

Bei dem Ausführungsbeispiel der Fig. 10 teilt ein durch den Mittelpunkt gehender, den Durchmesser bildender, Steg 43 den Zündkanal 14 der pyrotechnische Auskoppelvorrichtung 39₃ in zwei Hälften.

Eine weitere pyrotechnische Anzündvorrichtung 39₄ ist in Fig. 11 dargestellt. Ein den Zündkanal 14 durchquerender Steg 44 verbindet zwei Stellen des Außenringes 40 derart, daß er den Zündkanal unsymmetrisch 14 in zwei Teile teilt.

In Fig. 12 ist eine weitere Ausführungsform einer pyrotechnischen Auskoppelvorrichtung 39₅ dargestellt, bei der der Außenring 40 durch einen segmentartigen nach innen ragenden Teil 43 ergänzt ist.

Die in den Fign. 2 bis 12 dargestellten pyrotechnischen Anzündvorrichtungen sind in Form einer Tablette realisiert, können jedoch auch als Folie ausgebildet sein.

Insbesondere die pyrotechnischen Auskoppelvorrichtungen 39₁-39₅ der Fign. 8 bis 12 können auch als dünne mit Magnesium beschichtete Folie ausgebildet sein. Ferner kann die Folie mit einem Farbmittel oder graphitierten Explosivstoff beschichtet sein, wodurch sich der Absorptionsgrad für das auftreffende Laserlicht erhöhen läßt. Auch dünne Folien auf einem Kunststoffträger mit einer konventionellen Anzündmischung aus Bleitriresorcinat, AZM, Schwarzpulver etc., ggf. noch mit einem Abbrandbeschleuniger oder einem Primär-Anzündstoff, sind einsetzbar. Es können auch auf die Laserwellenlänge abgestimmte Explosivstoffe mit einem hohen Absorptionsgrad des Laserlichtes und einer niedrigen Initiierungsenergie verwendet werden.

Durch die Auswahl geeigneter Strahlführungsoptiken oder durch eine Ablenkung des Lichtstrahls kann auch der Strahldurchmesser verkleinert und die für eine sichere Initiierung wichtige Energiedichte erhöht werden, beispielsweise durch eine ringförmige statt einer scheibenförmigen Strahlstruktur. Dabei sollte der durch das Laserlicht beaufschlagte Explosivstoff so ausgewählt werden, daß ein schneller Abbrand und ein guter Abtrag des Abbrandes gewährleistet ist.

Da die axiale Lage der Treibmodule, beispielsweise im Ladungsraum einer Panzerhaubitze entlang einer 1 Meter langen Längsachse, beliebig sein kann und auch die Anzahl der Treibmodule variieren kann, ist mit den durch einen Laserstrahl-Impuls initiierbaren Treibmodulen ein für derartige Anwendungen ideales variables Anzündsystem geschaffen. Zur Anzündung wird kein fokussierter Strahl, sondern ein aufgeweiteter paralleler Laserstrahl mit annähernd konstanter Energiedichte verwendet. Mit diesem aufgeweiteten Strahl kann jedes Treibmodul unabhängig von seiner axialen Lage angezündet werden.

In Fig. 13 ist im Querschnitt ein Ladungsrohr 12 mit sechs Treibmodulen mit jeweils einer pyrotechnischen Anzündvorrichtung 39₅ dargestellt. Die kreissegmentartigen nach innen ragenden Teile 43 der pyrotechnischen Auskoppelvorrichtungen 39₅ sind jeweils um 60° zueinander verdreht angeordnet, so daß jedes Segment 43 der Auskoppelvorrichtungen 39₅ einen Teil des Gesamtquerschnittes des Zündkanals 14 ausfüllt. Ein Laserstrahl, der ungefähr den Durchmesser des Zündkanals 14 hat, erfaßt also alle sechs Segmente 43 der Auskoppelvorrichtungen 39₅. Dadurch wird eine gleichzeitige Anzündung aller Treibmodule 15 erreicht.

Eine optische Auskoppelvorrichtung kann ebenfalls in Form der pyrotechnischen Auskoppelvorrichtungen 39₁-39₅ der Fign. 8 bis 12 ausgebildet sein, wobei der in den Zündkanal ragende Teil als Spiegel ausgebildet ist, der in ungefähr 45° zur Zündkanallängsachse steht und einen Teil des Laserstrahls nach außen ablenkt.

Mit dem laserinitiierten simultanen Anzündsystem können auch Explosivstoffproben oder Anzündelemente angezündet werden.

## Patentansprüche

1. Laserinitiiertes simultanes Anzündsystem für großkalibrige Munition, das mehrere hintereinanderliegende Explosivstoff (16) aufweisende Treibmodule (15) im Ladungsraum (10) der Munition umfasst wobei jedes Treibmodul (15) einen Zündkanal (14) aufweist und die Zündkanäle (14) aller Treibmodule (15) einen einzigen geradlinigen und durchgehenden Kanal für den Laserstrahl (23) bilden, und wobei in jedem Treibmodul (15) eine Auskoppelvorrichtung (18, 30, 30₁, 30₂, 39₁ - 39₅) für mindestens einen Teil (25) des Laserstrahls (23) angeordnet ist, die bei auftreffendem Laserstrahl (23) ein Anzünden des der Auskoppelvorrichtung (18, 30, 30₁, 30₂, 39₁-39₅) zugeordneten Treibmoduls (15) bewirkt.

2. Laserinitiiertes simultanes Anzündsystem nach Anspruch 1, **dadurch gekennzeichnet, daß** gleichzeitig von jeder Auskoppelvorrichtung (18, 18', 39₁ - 39₅) ein Teil des Laserstrahls (23) bzw. -lichts ausgekoppelt wird.

3. Laserinitiiertes simultanes Anzündsystem nach Anspruch 1 oder 2, **dadurch gekennzeichnet, daß** die Auskoppelvorrichtung (18) ein optisches Element ist, das einen Teil (25) des Laserstrahls (23) bzw. -lichtes auf den Explosivstoff (16) ablenkt.

4. Laserinitiiertes simultanes Anzündsystem nach Anspruch 1 oder 2, **dadurch gekennzeichnet, daß** die Auskoppelvorrichtung ein pyrotechnisches Element (30₁, 30₂, 39₁ - 39₅) ist, auf das mindestens ein Teil des Laserstrahls (23) auftrifft, wodurch es angezündet wird, und seinerseits den Explosivstoff (16) des jeweiligen Treibmoduls (15) anzündet.

5. Laserinitiiertes simultanes Anzündsystem nach einem der Ansprüche 1 bis 4, **dadurch gekennzeichnet, daß** die optische bzw. pyrotechnische Auskoppelvorrichtung (18, 30₁, 30₂, 39₁ - 39₅) jeweils nur einen Teil des Laserstrahls (23) abschattet, so daß der übrige Teil des Laserstrahls (23) den jeweiligen Zündkanal (14) passieren kann.

6. Laserinitiiertes simultanes Anzündsystem nach Anspruch 4 oder 5, **dadurch gekennzeichnet, daß** die pyrotechnische Auskoppelvorrichtung (30, 30₁, 30₂) ringförmig in den Zündkanal (14) hineinragt und erst nach Anzünden und teilweisem Abbrennen den Laserstrahl auf die Auskoppelvorrichtung des folgenden Treibmoduls (15) fallen läßt.

7. Laserinitiiertes simultanes Anzündsystem nach einem der Ansprüche 4 bis 6, **dadurch gekennzeichnet, daß** die pyrotechnische Auskoppelvorrichtung (39₁ - 39₅) einen in die Kanalmitte hineinragenden Teil (31 - 45) aufweist, so daß alle Auskoppelvorrichtungen gleichzeitig von dem Laserstrahl erfaßt werden können.

8. Laserinitiiertes simultanes Anzündsystem nach einem der Ansprüche 4 bis 7, **dadurch gekennzeichnet, daß** die pyrotechnische Auskoppelvorrichtung (39₁ - 39₅) eine mit Explosivstoff beschichtete Folie ist.

9. Laserinitiiertes simultanes Anzündsystem nach einem der Ansprüche 1 bis 8, **dadurch gekennzeichnet, daß** der Zündkanal (14) kreisförmig ist.

10. Laserinitiiertes simultanes Anzündsystem nach einem der Ansprüche 4 bis 9, **dadurch gekennzeichnet, daß** der Explosivstoff der Folie und/oder des Treibmoduls derart gefärbt ist, daß er im Bereich der Wellenlänge des Laserlichtes einen hohen Absorptionsgrad hat.

## Claims

1. Laser-initiated simultaneous ignition system for large-calibred ammunition, which system comprises, in the charge chamber (10) of the ammunition, several propellant modules (15) one behind another and having explosive (16), wherein each propellant module (15) has a detonating duct (14) and the detonating ducts (14) of all the propellant modules (15) form a single, straight-line and continuous duct for the laser beam (23), and wherein arranged in each propellant module (15) there is a decoupling arrangement (18, 30, 30₁, 30₂, 39₁ - 39₅) for at least one portion (25) of the laser beam (23), which decoupling arrangement, when a laser beam (23) impinges thereon, causes the propellant module (15) associated with the decoupling arrangement (18, 30, 30₁, 30₂, 39₁ - 39₅) to be ignited.

2. Laser-initiated simultaneous ignition system according to claim 1, **characterized in that** a portion of the laser beam (23) or light is simultaneously decoupled by each decoupling device (18, 18', 39₁-39₅).

3. Laser-initiated simultaneous ignition system according to claim 1 or 2, **characterized in that** the decoupling arrangement (18) is an optical element which deflects a portion (25) of the laser beam (23) or light onto the explosive (16).

4. Laser-initiated simultaneous ignition system according to claim 1 or 2, **characterized in that** the decoupling arrangement is a pyrotechnic element (30₁, 30₂, 39₁ - 39₅) upon which at least one portion of the laser beam (23) impinges, whereby it is ignited and for its part ignites the explosive (16) of the respective propellant module (15).

5. Laser-initiated simultaneous ignition system according to one of claims 1 to 4, **characterized in that** the optical or pyrotechnic decoupling arrangement (18, 30₁, 30₂, 39₁ - 39₅) in each case only masks a portion of the laser beam (23) so that the remaining portion of the laser beam (23) can pass through the respective detonating duct (14).

6. Laser-initiated simultaneous ignition system according to claim 4 or 5, **characterized in that** the pyrotechnic decoupling arrangement (30, 30₁, 30₂) projects annularly into the detonating canal (14) and allows the laser beam to fall onto the decoupling arrangement of the following propellant module (15) only after ignition and partial burn-off.

7. Laser-initiated simultaneous ignition system according to one of claims 4 to 6, **characterized in that** the pyrotechnic decoupling arrangement (39₁ - 39₅) has a portion (31 - 45) that projects into the centre of the duct so that all the decoupling arrangements can be simultaneously covered by the laser beam.

8. Laser-initiated simultaneous ignition system according to one of claims 4 to 7, **characterized in that** the pyrotechnic decoupling arrangement (39₁ - 39₅) is a foil that is coated with explosive.

9. Laser-initiated simultaneous ignition system according to one of claims 1 to 8, **characterized in that** the detonating canal (14) is circular.

10. Laser-initiated simultaneous ignition system according to one of claims 4 to 9, **characterized in that** the explosive of the foil and/or of the propellant module is coloured in such a way that it has a high absorption coefficient in the range of the wavelength of the laser light.

## Revendications

1. Système de mise à feu simultanée à amorçage par laser pour munitions de gros calibre, qui comporte plusieurs modules de propulsion (15) contenant une substance explosive (16), disposés les uns derrière les autres dans la chambre (10) de la charge de la munition (1), dans lequel chaque module-de propulsion (15) comporte un canal de mise à feu (14) et les canaux de mise à feu (14) de tous les modules de propulsion (15) forment un canal unique rectiligne, continu, pour le rayon laser (23), et dans lequel il est prévu dans chaque module de propulsion (15), un dispositif de découplage (18, 30, 30₁, 30₂, 39₁-39₅) pour au moins une partie (25) du rayon laser (23), qui, en présence d'un rayon laser (23), provoque la mise à feu du module de propulsion (15) associé au dispositif de découplage (18, 30, 30₁, 30₂, 39₁-39₅).

2. Système de mise à feu simultanée à amorçage par laser selon la revendication 1, **caractérisé en ce qu'**une partie du rayon laser (23) ou de la lumière laser est découplée simultanément par chaque dispositif de découplage (18, 18', 39₁-39₅).

3. Système de mise à feu simultanée à amorçage par laser selon la revendication 1 ou 2, **caractérisé en ce que** le dispositif de découplage (18) est un élément optique qui dévie une partie (25) du rayon laser (23) ou de la lumière laser en direction de la substance explosive (16).

4. Système de mise à feu simultanée à amorçage par laser selon la revendication 1 ou 2, **caractérisé en ce que** le dispositif de découplage est un élément pyrotechnique (30₁, 30₂, 39₁-39₅) qui reçoit au moins une partie du rayon laser (23), ledit élément pyrotechnique étant ainsi mis à feu, et mettant à feu, à son tour, la substance explosive (16) du module de propulsion (15) concerné.

5. Système de mise à feu simultanée à amorçage par laser selon une des revendications 1 à 4, **caractérisé en ce que** le dispositif de découplage optique ou pyrotechnique (18, 30₁, 30₂, 39₁-39₅) n'arrête chaque fois qu'une partie du rayon laser (23), de sorte que le reste du rayon laser (23) peut passer le canal de mise à feu (14) concerné.

6. Système de mise à feu simultanée à amorçage par laser selon la revendication 4 ou 5, **caractérisé en ce que** le dispositif de découplage pyrotechnique (30, 30₁, 30₂) pénètre sous forme d'anneau dans le canal de mise à feu (14) et ne laisse parvenir le rayon laser au dispositif de découplage du module de propulsion (15) suivant qu'après mise à feu et combustion partielle.

7. Système de mise à feu simultanée à amorçage par laser selon une des revendications 4 à 6, **caractérisé en ce que** le dispositif de découplage pyrotechnique (39₁-39₅) comporte un élément (31-45) qui fait saillie au centre du canal, de sorte que tous les dispositifs de découplage sont sollicités en même temps par le rayon laser.

8. Système de mise à feu simultanée à amorçage par laser selon une des revendications 4 à 7, **caractérisé en ce que** le dispositif de découplage pyrotechnique (39₁-39₅) est un film revêtu de substance explosive.

9. Système de mise à feu simultanée à amorçage par laser selon une des revendications 1 à 8, **caractérisé en ce que** le canal de mise à feu (14) est circulaire.

10. Système de mise à feu simultanée à amorçage par laser selon une des revendications 4 à 9, **caractérisé en ce que** la substance explosive du film et/ou du module de propulsion est colorée de telle sorte qu'elle présente un coefficient d'absorption élevé dans le domaine de longueur d'onde de la lumière laser.
